# EUROPÄISCHE PATENTSCHRIFT

(11) **EP 0 012 455 B1**
(45) Veröffentlichungstag und Bekanntmachung des Hinweises auf die Patenterteilung: **15.12.1982**
(21) Anmeldenummer: 79200513.4
(22) Anmeldetag: 17.09.1979
(51) Int. Cl.: H01R 9/26, H01R 13/518, H01R 9/00, H01H 1/42

(54) **Kontaktapparat zur Kontaktierung elektrischer Kabelleiter mit Sammelschienen**
Contact device for the connection of electrical cable conductors with bus-bars
Dispositif de contact pour connecter des conducteurs de câble à des barres omnibus

(30) Priorität: 18.12.1978 DE 2854678
(43) Veröffentlichungstag der Anmeldung: 25.06.1980
(73) Patentinhaber: BBC Aktiengesellschaft Brown, Boveri & Cie., CH-5401 Baden (CH)
(72) Erfinder: Beckenbach, Gerhard, D-6802 Ladenburg (DE)
(74) Vertreter: Fritsch, Klaus

## Beschreibung

Die Erfindung betrifft einen Kontaktapparat zur Kontaktierung elektrischer Kabelleiter mit Sammelschienen, mit Kontaktfingern, die mittels Federn aufeinander zugedrückt und in einem Kunststoffgehäuse untergebracht sind.

Kontaktapparate der eingangs genannten Art besitzen ein Kontaktapparatgehäuse, in dem mehrere einzelne Kontaktfinger sich gegenüberliegend angeordnet sind und mittels Federn aufeinanderzugedrückt werden. Die Federn sind an den Innenflächen der Gehäuse befestigt und die einzelnen Kontaktfinger sind aufeinanderzubeweglich innerhalb des Gehäuses gelagert, wobei im Gehäuse Schlitze vorgesehen sind, die der Führung der einzelnen Kontaktfinger dienen. An dem Ende, an dem die Kontaktierung zu den Sammelschienen erfolgt, befindet sich im Gehäuse ein Schlitz, in dem die Kontaktierungsflächen der einzelnen Kontaktfinger hineinragen. Der Anschluss der Kontaktfinger am anderen Ende erfolgt in gleicher Weise wie an der Stelle, an der die Kontaktfinger mit den Stromschienen in Berührung gelangen (vergl. DE-B-1 665 986).

Aufgabe der Erfindung ist es, einen Kontaktapparat der eingangs genannten Art zu schaffen, bei dem die Herstellung und der Zusammenbau mit mehreren Kontaktapparaten zwecks Anklemmung bzw. Kontaktierung mehrerer einzelner Phasen erleichtert ist.

Diese Aufgabewird erfindungsgemäss durch die Merkmale des Anspruches 1 gelöst.

Erfindungsgemäss also befindet sich in jedem einzelnen Kunststoffgehäuse jeweils ein Kontaktfingerpaar, welches am Ende der Anschlussfahne angeformt ist, wobei am anderen Ende der Anschlussfahne der Kabelleiter befestigt ist.

Damit befinden sich innerhalb eines einzigen Gehäuses nicht mehr mehrere nebeneinanderliegende Kontaktfinger und auch die Kontaktierung am kabelseitigen Ende ist anders. Zur Erzielung mehrpoliger bzw. mehrphasiger Kontaktapparate können so viel Gehäuse nebeneinander verbunden werden, wie erforderlich.

Die Verbindung erfolgt mit den Massnahmen gemäss Anspruch 2. Dadurch ist es möglich, durch einfaches Ineinanderstecken der schwalbenschwanzartigen Ausformung in die schwalbenschwanzartige Ausnehmung zwei Gehäuse miteinander zu verbinden. An den miteinander in Berührung gelangenden Flächen befinden sich Rastmittel, die ein sicheres Zusammenhalten sicherstellen. Eine Führung erfolgt mittels angeformter Nocken und entsprechender Nuten.

Weitere vorteilhafte Ausgestaltungen der Erfindung sind den weiteren abhängigen Ansprüchen zu entnehmen.

Anhand der Zeichnung sollen einige Ausführungsbeispiele der Erfindung sowie weitere vorteilhafte Ausgestaltungen und Verbesserungen näher erläutert und beschrieben werden.

Es zeigt
Fig. 1 einen Querschnitt durch ein erfindungsgemässes Gehäuse,
Fig. 2 eine Aufsicht auf eine Anschlussfahne mit Kabel,
Fig. 3 und 4 jeweils eine Variante einer Anschlussfahne der Fig. 2 in Seitensicht,
Fig. 5 einen Querschnitt gemäss der Linie A-A der Fig. 2,
Fig. 6 eine Aufsicht auf ein Kunststoffgehäuse gemäss Pfeilrichtung X₁ der Fig. 1,
Fig. 7 eine Aufsicht gemäss der Pfeilrichtung X₂ der Fig. 1,
Fig. 8 eine weitere Ansicht des Gehäuses der Fig. 1 und
Fig. 9 und 10 zwei Ansichten von insgesamt vier nebeneinander auf gereihten Kunststoffgehäusen.

In der Figur 1 ist ein Querschnitt durch ein Kunststoffgehäuse zusammen mit einer Anschlussfahne und daran angeschlossenem Kabel dargestellt. Der Kontaktapparat besitzt in seiner Gesamtheit die Bezugsziffer 10 und setzt sich zusammen aus einem Kunststoffgehäuse 12, einer Anschlussfahne 14 und einer Klammer 16 zur Halterung der Anschlussfahne innerhalb des Gehäuses. Das Gehäuse 12 besitzt einen ersten, flachen Bereich 18 und einen gegenüber dem ersten Bereich 18 über eine keilförmige Erweiterung 20 verbundenen zweiten Bereich 22 grösserer Höhe, gegenüber dem ersten Bereich. Das Gehäuse besitzt einen durchgehenden Innenraum 24, in den die Anschlussfahne 14 in Pfeilrichtung F von hinten eingeschoben ist. Das vordere Ende des Kunststoffgehäuses besitzt einen Schlitz 26, in den zumindest teilweise Kontaktfinger (siehe weiter unten) hineinragen. An der Anschlussfahne ist ein Litzenkabel 28 über eine Klemmverbindung 30 befestigt. An den oberen und unteren Wänden ist ein mit einer senkrecht zu der Längsachse des Kunststoffgehäuses 12 verlaufende Wand 32 versehener Vorsprung 34 angeformt. Beide Vorsprünge 34 besitzen, wie aus der Figur 6 zu ersehen ist, je einen Schlitz 36, der zum Durchstecken einer nicht weiter dargestellten Schraube zur Befestigung des Gehäuses an einer Wand dient. Man erkennt in der Figur 6 den zweiten Abschnitt 22, der annähernd rechteckförmig ausgebildet ist. Die Vorsprünge 34 besitzen ferner noch Verstärkungsrippen 38.

In den Figuren 2 bis 5 ist die Anschlussfahne 14 selbst dargestellt. Sie besitzt, wie man aus der Figur 2 ersehen Kann, einen Flachbereich 40, dessen eines Ende zu Bildung von zwei Kontaktfingern 42 einen Schlitz 44 aufweist. Die aufeinanderzuweisenden Schlitzränder besitzen senkrecht nach oben verlaufende Randwände 46 und 48, die einen Abschnitt 50, der konvex nach innen weisend ausgebildet ist, und einen daran anschliessenden geraden Abschnitt 52 aufweisen. Auf diese Weise wird ein Bereich verengten Querschnittes zwischen den nach innen weisenden Flächen der Randwände gebildet, welche zur Kontaktierung mit nicht weiter dargestellen Sammelschienen dienen. Mittels einer Ringfeder 54, die mit ihren freien Enden gegen die Aussenfläche der beiden Randwände 48 und 46 drückt, werden die beiden durch den Schlitz 44 gebildeten Kontaktfinger 42 nach innen gedrückt.

Etwa in der Mitte befindet sich, wie man aus der Figur 3 bzw. 4 besser erkennen kann, eine Ausbiegung 56, wodurch eine Ausnehmung 58 (auch an der anderen Längsseite vorhanden) gebildet ist, durch die die Klammer, die U-förmig ausgebildet ist, mit ihren Schenkeln hindurchgreift.

Das entgegengesetzte Ende besitzt Klemmfinger 60, die aufeinanderzugebogen werden, um die Litze 62 des Kabels 28 zu verklemmen (vergl. Fig. 5).

Man erkennt, dass die Anschlussfahne im Bereich der Klemmverbindung 30 um einen Winkel α abgewinkelt ist. Dies dient der besseren Kabeleinführung.

Das Gehäuse, welches in der Figur 7 im Aufriss gezeigt ist, besitzt auf der einen Seite einen schwalbenschwanzartigen Vorsprung 64, der durch zwei schräg an der Seitenwand angeordnete, voneinander wegweisende Vorsprünge 66 und 68 gebildet ist. Auf der gegenüberliegenden Wandfläche ist eine den Vorsprüngen 66 und 68 entsprechende Nut 70 angeformt. Die Vorsprünge 66 und 68 bzw. die Ausnehmung 70 besitzt eine Erstreckung in Richtung senkrecht zur Zeichenebene der Figur 7. Am unteren Ende sind die beiden Vorsprünge 66, 68 mittels einer Abschlusswand 72 einseitig abgeschlossen und die Ausnehmung 70 ist an dem entgegengesetzten Ende durch eine Ausnehmung 70 ebenfalls abgeschlossen. Man erkennt die Wände 72 und 74 in der Figur 6 durch die strichlierte Darstellung. Mittels der beiden Abschlusswände wird erreicht, dass bei einer Befestigung der beiden Gehäuse aneinander ein Durchfallen bzw. ein Auseinanderrutschen der beiden Gehäuse vermieden wird, indem sich die Vorsprünge 66 und 68 an der Wand 74 abstützen.

In den Figuren 9 und 10 erkennt man insgesamt vier miteinander verbundene und aneinander befestigte Gehäuse 12.

Links an der Einheit gemäss der Figur 9 bzw. 10 ist ein Bauelement 80 angeschnappt, welches die Vorderkante des Kontaktapparates nach Figur 9 und 10 überragt und welches dazu dient, nicht weiter dargestellte Schott- bzw. Schutzwände in einem Schaltschrank beim Einführen der Kontaktapparate zu öffnen. Beispielsweise kann mit dem Bauelement 80 eine Klappe aufgedrückt werden, wie sie in der DE-OS 2 709 223 beschrieben ist, in dem die Spitze des Bauelementes auf die schräge Abkröpfung der Kappe nach der DE-OS 2 709 223 aufläuft und dadurch die Klappe verformt und öffnet.

### Bezeichnungsliste

10 Kontaktapparat
12 Kunststoffgehäuse
14 Anschlussfahne
16 Klammer
18 erster Bereich
20 keilförmige Erweiterung
22 zweiter Bereich
24 Innenraum
26 Schlitz
28 Litzenkabel
30 Klemmverbindung
32 Wand
34 Vorsprung
36 Schlitz
38 Verstärkungsrippen
40 Flachbereich
42 Kontaktfinger
44 Schlitz
46 Randwand
48 Randwand
50 Abschnitt
52 Abschnitt
54 Ringfeder
56 Ausbiegung
58 Ausnehmung
60 Klemmfinger
62 Litze
64 Vorsprung
66 Vorsprung
68 Vorsprung
70 Nut
72 Abschlusswand
74 Abschlusswand
75 Oeffnung
77 Oeffnung
80 Bauelement
F Pfeilrichtung
a Winkel

## Patentansprüche

1. Zur Kontaktierung elektrischer Kabelleiter mit Sammelschienen dienender Kontaktapparat mit Kontaktfingern (42), die federnd (54) aufeinanderzu gedrückt und in einem Kunststoffgehäuse untergebracht sind, dadurch gekennzeichnet, daß an einem Ende einer aus Flachbandmaterial hergestellten Anschlußfahne (14) ein Kontaktfingerpaar (42) angeformt und am anderen Ende der Anschlußfahne der Kabelleiter (28) befestigbar ist, daß der Anschlußfahne ein einteiliges Gehäuse (12) zugeordnet ist, welches seitlich Mittel (64, 66, 68, 72; 70, 74) aufweist, mit denen es mit benachbarten gleichen Gehäusen lösbar verbunden werden kann, und daß die Halterung der Anschlußfahne im Gehäuse mittels eines Halteelementes (16) erfolgt, welches wenigstens eine Öffnung (75, 77) im Gehäuse und wenigstens eine Ausnehmung (58) in der Anschlußfahne durchdringt.

2. Kontaktapparat nach Anspruch 1, dadurch gekennzeichnet, daß als Mittel zum Verbinden benachbarter Gehäuse (12) auf einer Seite des Gehäuses eine schwalbenschwanzartige Ausnehmung (70) und auf der anderen Seite eine entsprechend ausgebildete Anformung (64) angebracht sind.

3. Kontaktapparat nach Anspruch 2, dadurch gekennzeichnet, daß die Anformung (64) von zwei schräg voneinander wegweisenden Vorsprüngen (66, 68) gebildet ist.

4. Kontaktapparat nach Anspruch 3, dadurch gekennzeichnet, daß an einer Seite der beiden Vorsprünge (66, 68) eine die beiden Vorsprünge überdeckende Abschlußwand (72) angeformt ist, welche senkrecht zur der die Vorsprünge aufweisenden Seitenwand verläuft.

5. Kontaktapparat nach Anspruch 4, dadurch gekennzeichnet, daß die schwalbenschwanzartige Ausnehmung (70) ebenfalls durch eine abschlußwand (74) begrenzt ist, die sich in einer parallelen Ebene zu derjenigen der Abschlußwand (72) erstreckt.

6. Kontaktapparat nach einem der vorigen Ansprüche, dadurch gekennzeichnet, daß der Innenraum (24) des Gehäuses (12) einen Längsabschnitt (18) aufweist, dessen Querschnitt der Anschlußfahne (14) angepaßt ist, und daß im Bereich des Kabelanschlusses (30) ein erweiterter Abschnitt (22) vorgesehen ist, dessen Querschnitt den Querschnitt eines Kabels maximalen Durchmessers angepaßt ist.

7. Kontaktapparat nach einem der vorigen Ansprüche, dadurch gekennzeichnet, daß an zwei gegenüberliegenden Außenflächen des Gehäuses (12) je ein eine senkrecht zu seiner Längsachse verlaufende Fläche (32) aufweisender Vorsprung (34) vorgesehen ist.

8. Kontaktapparat nach Anspruch 7, dadurch gekennzeichnet, daß an den Vorsprüngen (34) Schlitze (36) angeformt sind, durch die zur Montage des Gehäuses (12) an einer Montagewand Schrauben hindurchsteckbar sind.

9. Kontaktapparat nach einem der vorigen Ansprüche, dadurch gekennzeichnet, daß die Anschlußfahne mit daran befestigtem Kabel (28) von dem der Kontaktierungsstelle entgegengesetzten Ende in das Gehäuse (12) einschiebbar ist.

10. Kontaktapparat nach Anspruch 1, dadurch gekennzeichnet, daß als Halteelement eine U-förmige Klammer (16) vorgesehen ist, an deren Schenkelenden nach außen weisende Nasen angeformt sind, die nach Einstecken der Klammer in das Gehäuse (12) und durch die Öffnungen (58) in der Anschlußfahne (14) hinter am Gehäuse angebrachten Vorsprünge schnappen.

11. Kontaktapparat nach einem der vorigen Ansprüche, dadurch gekennzeichnet, daß die Kontaktfinger (42) an der Anschlußfahne (14) durch einen Schlitz (44) gebildet sind, an dessen nach innen weisenden Rändern senkrecht zur Anschlußfahne (14) verlaufende und die Schlitzränder teilweise begrenzende Randwände (46, 48) angebracht sind, und daß zur Verstärkung der Kontaktkraft eine geschlitzte Ringfeder (54) vorgesehen ist, die mit ihren Enden von außen gegen die Außenflächen der Randwände drückt und den Schlitz zu verengen trachtet.

12. Kontaktapparat nach Anspruch 11, dadurch gekennzeichnet, daß jede Randwand (46, 48) aus einem konvex zur anderen Randwand hinweisenden Abschnitt (50) und einem geraden Abschnitt (52) besteht, wobei der Abstand der konvexen Abschnitte geringer ist als der Abstand der geraden Abschnitte und die konvexen Abschnitte der Kontaktierung dienen.

13. Kontaktapparat nach einem der vorigen Ansprüche, dadurch gekennzeichnet, daß zur Befestigung des Kabels (28) krallenartige Klemmfahnen (60) an der Anschlußfahne (14) an demjenigen Ende angeformt sind, welches dem Ende mit den Kontaktfingern (52) gegenüberliegt, und daß die Klemmfahnen (60) die Litzten (62) des Kabelleiters in montierter Lage umkrallen.

14. Kontaktapparat nach einem der vorigen Ansprüche, dadurch gekennzeichnet, daß das dem Klemmfingerpaar (42) entgegengesetzte Ende der Anschlußfahne (14) gegenüber ihrem übrigen Bereich um einen spitzen Winkel (alpha) abgebogen ist (Fig. 4).

15. Kontaktapparat nach einem der vorigen Ansprüche, dadurch gekennzeichnet, daß zur Bildung der Öffnung (58) eine Ausbiegung (56) im Randbereich der Anschlußfahne (14) ausgebogen ist.

16. Kontaktapparat nach einem der vorigen Ansprüche, dadurch gekennzeichnet, daß zusätzlich an der schwalbenschwanzartigen Ausnehmung oder der schwalbenschwanzartigen Ausformung ein Ansatz (80) anbringbar ist, dessen vorderes Ende die Vorderkante der Gehäuse überragt und beim Einschieben des Kontaktapparates in einen Schaltschrank zur Offnung von Schott- bzw. Sicherungswänden dient.

## Claims

1. Contact device for the connection of electrical cable conductors with bus-bars and comprising contact fingers (42) which are resiliently (54) pressed towards each other and disposed in a plastics housing characterised in that a contact finger pair (42) is integrally formed at one end of a connecting lug (14), produced from a flat strip material, and the cable conductor (28) can be secured to the other end of the connecting lug, that a one-part housing (12) is associated with the connecting lug and comprises at its sides means (64, 66, 68, 72: 70; 74) by which it can be detachably connected to adjacent, like housings, and that the connecting lug is held in the housing by means of a holding element (16), which penetrates at least one opening (75, 77) in the housing and at least one recess (58) in the connecting lug.

2. Contact device according to claim 1, characterised in that a dovetail-like recess (70) is provided on one side of the housing and a correspondingly formed portion (64) is integrally formed on the other side as means for connecting adjacent housings (12).

3. Contact device according to claim 2, characterised in that the integrally formed portion (64) is formed from two projections (66, 68) which are directed obliquely away from one another.

4. Contact device according to claim 3, characterised in that an end plate (72), which covers the two projections, is integrally formed on one side of the two projections (66, 68) and extends at a right angle to the side wall provided with the projections.

5. Contact device according to claim 4, characterised in that the dovetail-like recess (70) is also limited by an end plate (74), which extends in a plane parallel to that of the end plate (72).

6. Contact device according to one of the preceding claims, characterised in that the inner space (24) of the housing (12) comprises a longitudinal portion (18) whose cross-section is adapted to the connecting lug (14), and that a widened portion (22) is provided in the region of the cable connection (30) and has a cross-section which is adapted to the cross-section of a cable of maximum diameter.

7. Contact device according to one of the preceding claims, characterised in that a respective projection (34), comprising a surface (32) extending at a right angle to its longitudinal axis, is provided at each of two opposite outer surfaces of the housing (12).

8. Contact device according to claim 7, characterised in that slits (36) are formed in the projections (34), through which slits screws can be passed for mounting the housing (12) on a mounting wall.

9. Contact device according to one of the preceding claims, characterised in that the connecting lug, with the cable (28) secured thereto, can be inserted in the housing (12) from the end opposite the contact position,

10. Contact device according to claim 1, characterised in that the holding element is a U-shaped clamp (16), the ends of the side pieces of which are provided with catches which are integrally formed thereon, are directed outwards and catch behind projections provided on the housing following the insertion of the clamp in the housing (12) and through the openings (58) in the connecting lug (14).

11. Contact device according to one of the preceding claims, characterised in that the contact fingers (42) on the connecting lug (14) are formed by a slit (44), the inwardly directed edges of which are provided with boundary walls (46, 48) which extend at right angles to the connecting lug (14) and partially limit the edges of the slit, and that a slotted annular spring (54) is provided to reinforce the contact force, the ends of which spring press from outside against the outer surfaces of the boundary walls and tend to narrow the slit.

12. Contact device according to claim 11, characterised in that each boundary wall (46, 48) consists of a portion (50), which is directed in a convex manner towards the other boundary wall, and a straight portion (52), the spacing of the convex portions being less than the spacing of the straight portions and the convex portions serving to establish contact.

13. Contact device according to one of the preceding claims, characterised in that claw-like clamping lugs (60) are integrally formed on the connecting lug (14) at the end opposite the end with the contact fingers (52) in order to secure the cable (28), and that the clamping lugs (60) surround the strands (62) of the cable conductor in the manner of a claw.

14. Contact device according to one of the preceding claims, characterised in that the end of the connecting lug (14) opposite the clamping finger pair (42) is bent through an acute angle (alpha) with respect to its remaining region (figure 4).

15. Contact device according to one of the preceding claims, characterised in that a bent portion (56) is bent outwards in the marginal area of the connecting lug (14) in order to form the opening (58).

16. Contact device according to one of the preceding claims, characterised in that an extension (80) can additionally be provided at the dovetail-like recess or the dovetail-like cavity, the front end of which extension projects over the front edge of the housing and serves to open bulkhead or safety walls when the contact device is inserted in a switch cabinet.

## Revendications

1. Dispositif de contact servant à la mise en contact des conducteurs électriques de câbles avec des barres omnibus et comportant des doigts de contact (42) qui sont poussést un vers l'autre par ressort (54) et sont disposés dans un boîtier en matière plastique, caractérisé en ce que, à une extrémité d'une barrette de raccordement (14) fabriquée en une matière en bande plate, est formée une paire (42) de doigts de contact qui peut être fixée à l'autre extrémité de la barrette de raccordement des conducteurs de câbles (28), en ce que la barrette de raccordement est associée à un boîtier en une seule pièce (12) qui présente latéralement des moyens (64, 66, 68, 72; 70, 74) avec lesquels il peut être relié amoviblement avec des boîtiers voisins semblables, et en ce que le support de la barrette de raccordement dans le boîtier a hu au moyen d'un élément de maintien (16) qui traverse au moins un orifice (75, 77) dans le boîtier et au moins une cavité (58) dans la barrette de raccordement.

2. Dispositif de contact suivant la revendication 1, caractérisé en ce que, en tant que moyens pour relier les boîtiers voisins (12), on dispose d'un côté du boîtier une cavité en queue d'aronde (70) et de l'autre côté une conformation correspondante (64).

3. Dispositif de contact selon la revendication 2, caractérisé en ce que la conformation (64) est formée par deux protubérances (66, 68) s'écartant obliquement l'une de l'autre.

4. Dispositif de contact selon la revendication 3, caractérisé en ce que sur un côté des deux protubérances (66, 68) est formée une paroi de fermeture (72) couvrant les deux protubérances et qui s'étend perpendiculairement à la paroi latérale comportant les protubérances.

5. Dispositif de contact selon la revendication 4, caractérisé en ce que la cavité (70) en queue d'aronde est limitée également par une paroi de fermeture (74) qui s'étend dans un plan parallèle à celui de la paroi de fermeture (72).

6. Dispositif de contact selon l'une des revendications précédentes, caractérisé en ce que l'espace interne (24) du boîtier (12) présente une section longitudinale (18) dont la section transversale est adaptée à la barrette de raccordement (14), et en ce que, au voisinage du raccordement de câble (30), est prévue une section élargie (22) dont la section transversale est adaptée à la section transversale d'un câble de diamètre maximum.

7. Dispositif de contact suivant l'une des revendications précédentes, caractérisé en ce qu'on prévoit sur deux surfaces externes en vis-à-vis du boîtier (12) une protubérance respective (34) présentant une surface (32) s'étendant perpendiculairement à l'axe longitudinal de celle-ci.

8. Dispositif de contact selon la revendication 7, caractérisé en ce que sont formées sur les protubérances (34) des fentes (36) par lesquelles on peut introduire des vis pour monter le boîtier (12) sur une paroi de montage.

9. Dispositif de contact selon l'une des revendications précédentes, caractérisé en ce que la barrette de raccordement avec le câble qui est fixé (28) peut être introduite dans le boîtier (12) par l'extrémité opposée à l'endroit de mise en contact.

10. Dispositif de contact selon la revendication 1, caractérisé en ce qu'on prévoit comme élément de maintien une pince (16) en U sur les extrémités des branches de laquelle sont formées des languettes dirigées vers l'extérieur, lesquelles, après introduction de la pince dans le boîtier (12), s'enclenchent derrière des protubérances se trouvant sur le boîtier par les orifices (58) de la barrette de raccordement (14).

11. Dispositif de contact selon l'une des revendications précédentes, caractérisé en ce que les doigts de contact (42) de la barrette de raccordement (14) sont formés par une fente (44) sur les bords orientés vers l'intérieur de laquelle sont disposées des parois marginales (46, 48) délimitant partiellement les bords de fente et s'étendant perpendiculairement à la barrette de raccordement (14), et en ce que, pour augmenter la force de contact, on prévoit un ressort annulaire fendu (54) qui pousse par ses extrémités de l'extérieur contre les surfaces externes des parois marginales et tend à rétrécir la fente.

12. Dispositif de contact selon la revendication 11, caractérisé en ce que chaque paroi marginale (46, 48) est constituée par une section (50) orientée de manière convexe vers l'autre paroi marginale et par une section droite (52), la distance entre les sections convexes étant plus faible que la distance entre les sections droites et les sections convexes servant à la mise en contact.

13. Dispositif de contact selon l'une des revendications précédentes, caractérisé en ce que pour fixer le câble (28), des languettes de serrage (60) en forme de griffe ont été formées sur la barrette de raccordement (14) sur l'extrémité qui est en vis-à-vis par rapport à l'extrémité comportant les doigts de contact (52), et en ce que les languettes de serrage (60) agrippent les torons (62) du câble conducteur dans la position de montage.

14. Dispositif de contact selon l'une des revendications précédentes, caractérisé en ce que l'extrémité de la barrette de raccordement (14) qui se trouve à l'opposé de la paire (42) de doigts de serrage est courbée par rapport à sa zone restante sous un angle aigu (alpha) (figure 4).

15. Dispositif de contact selon l'une des revendications précédentes, caractérisé en ce que pour former l'orifice (58), on prévoit une pliure (56) au voisinage du bord de la barrette de raccordement (14).

16. Dispositif de contact selon l'une des revendications précédentes, caractérisé en ce qu'on peut disposer en plus de la cavité en queue d'aronde ou de la conformation en queue d'aronde, un appendice (80) dont l'extrémité avant dépasse du bord avant du boîtier et sert, lors de l'introduction du dispositif de contact dans une armoire de commutation, pour ouvrir des parois de sécurité ou étanches.
